# DEMANDE DE BREVET EUROPEEN

(11) **EP 1 174 894 A1**
(43) Date de publication de la demande: **23.01.2002**
(21) Numéro de dépôt: 01401945.9
(22) Date de dépôt: 19.07.2001
(51) Int. Cl.: H01H 31/28

(54) **Sectionneur à couteau avec un système de blocage par passage de point mort**

(30) Priorité: 20.07.2000 FR 0009538
(71) Demandeur: Alstom, 75116 Paris (FR)
(72) Inventeur: Dianin, Ferruccio, 35030 Saccolongo (PD) (IT)
(74) Mandataire: Hagel, Francis

(57) **Abrégé**

Le sectionneur à couteau comprend un contact fixe (1), un contact mobile (2) en translation sur une tige (3) montée rotative autour d'un axe (4), et un arbre de commande rotatif (5) sensiblement distinct de l'axe de rotation de la tige. Pendant la fermeture du sectionneur, cette tige est déplacée en rotation pour venir en alignement avec le contact fixe. Le contact mobile est ensuite déplacé en translation sur la tige afin d'être inséré dans le contact fixe, par la poussée d'une bielle (7) articulée sur un levier (6) solidaire en rotation de l'arbre de commande. Cette bielle forme avec le levier un coude qui, après s'être élargi progressivement pendant la rotation de la tige, dépasse une position de point mort où le levier et la bielle sont alignés, pour atteindre rapidement une butée disposée pour bloquer le mouvement rotatif du levier. Avantageusement, cette butée peut être montée sur le contact mobile.

## Description

L'invention porte sur un sectionneur haute tension comprenant un contact fixe ainsi qu'un contact mobile pouvant coulisser le long d'une tige mobile en rotation autour d'un axe, et comprenant un mécanisme de manoeuvre comportant un arbre de commande rotatif destiné à déplacer en rotation cette tige d'une première position angulaire vers une seconde position angulaire où la tige est placée en alignement avec le contact fixe.

Le sectionneur comprend en outre un levier solidaire en rotation de l'arbre de commande et coopérant avec une bielle qui est reliée au contact mobile et qui peut faire coulisser ce contact mobile pour l'insérer dans le contact fixe. Ce levier forme avec la bielle un coude qui se déplie complètement pendant l'insertion du contact mobile pour passer une position de point mort où le levier et la bielle sont alignés et au delà de laquelle ce coude est bloqué en butée dans une position stable.

Un tel sectionneur, par exemple du type à couteau, est particulièrement destiné à assurer la mise à la terre d'un conducteur de phase qui est généralement relié au contact fixe du sectionneur. Il est primordial que le mécanisme qui transmet le mouvement de translation au contact mobile permette d'assurer une position stable de ce contact une fois le sectionneur fermé, c'est-à-dire quand les contacts sont insérés l'un dans l'autre. En particulier, le contact mobile ne doit pas pouvoir être dégagé du contact fixe sous l'effet de forces électromagnétiques créées par des courants électriques de très haute intensité ou encore sous l'effet de vibrations que pourrait subir le sectionneur lorsqu'il est soumis au vent ou à un tremblement de terre par exemple. Le blocage de la rotation du coude après le passage d'une position de point mort permet d'assurer la position stable.

Il est connu du brevet FR 1 200 583 un sectionneur de ce genre, dans lequel le mécanisme de manoeuvre fait appel à un arbre de commande de même axe que l'axe de la tige et sur lequel est fixé le levier qui est articulé sur la bielle. L'ensemble constitué du levier et de la bielle a pour principale fonction de permettre l'insertion du contact mobile dans le contact fixe avec le blocage dans une position stable. Jusqu'à ce que la tige arrive en alignement avec le contact fixe, le coude formé par cet ensemble ne peut se déplier car son articulation est maintenue en appui contre une première buttée sous l'action d'un ressort intégré à la tige rotative.

Toutefois, la solution mise en oeuvre n'est pas pleinement satisfaisante. En effet, un ressort intégré à la tige implique un poids relativement important de l'ensemble mobile en rotation. L'utilisation d'un contrepoids prolongeant le dispositif permet de limiter le couple que doit exercer le mécanisme de manoeuvre par son arbre de commande, mais ceci a pour effet d'augmenter l'inertie de l'ensemble pivotant, au détriment de la rapidité des manoeuvres d'ouverture et de fermeture du sectionneur. D'autre part, ce couple doit rester suffisant pour vaincre la force de compression du ressort afin d'élargir le coude et d'insérer le contact mobile dans le contact fixe lors de la fermeture du sectionneur.

Un but de l'invention est de proposer une solution simple, économique, et permettant, à distance de sectionnement équivalente, de réduire l'inertie du sectionneur tout en limitant le couple que doit exercer le mécanisme de manoeuvre.

A cet effet, l'invention a pour objet un sectionneur haute tension tel que défini plus haut, caractérisé en ce que l'arbre de commande possède un axe longitudinal sensiblement distinct de l'axe de rotation de la tige, et l'angle défini par le levier et la bielle augmente continûment pendant la rotation de cette tige pour la fermeture du sectionneur.

Avantageusement, l'arbre de commande peut être disposé de façon à devoir effectuer une rotation d'un angle supérieur à 90° pour obtenir une rotation de 90° de la tige. Ceci a pour conséquence que le couple que doit exercer l'arbre de commande est inférieur en moyenne au couple qu'il faudrait exercer si cet arbre coïncidait avec l'axe de rotation de la tige.

Avantageusement, une butée peut être montée sur le contact mobile pour bloquer le coude dans la position stable après le passage du point mort. Le levier est de préférence directement articulé sur la bielle, et le blocage du coude peut être réalisé par une disposition des éléments de façon à ce que l'articulation du coude vienne en appui contre la butée.

Un exemple de réalisation du sectionneur selon l'invention est décrit ci-après en détail et illustré sur les dessins.

La figure 1A est un schéma de principe d'un sectionneur selon l'invention dans un mode de réalisation préféré.

La figure 1B est une représentation de principe de différentes positions angulaires (a), (b), (c) du quadrilatère formé par le levier, la bielle et le contact mobile, articulé sur un segment de base fixe joignant l'axe de la tige à l'axe de l'arbre de commande.

La figure 2 est une vue schématique en coupe de côté d'un sectionneur selon l'invention.

La figure 3 est une vue schématique en coupe de dessus du sectionneur de la figure 2.

Figure 1A, le sectionneur à couteau de mise à la terre, à isolation dans l'air, pour haute et très haute tension selon l'invention comprend un contact fixe 1 de mise à la terre qui est généralement creux et en forme de tulipe dans lequel vient s'insérer un contact mobile 2 en forme de tige. Le contact mobile 2 comporte un tronçon cylindrique monté coulissant en translation sur une tige 3 qui elle-même est articulée à une de ses deux extrémités sur un axe fixe 4. L'axe 4 est monté sur un carter du sectionneur plus visible sur les figures 2 et 3. Le contact fixe creux 1 en forme de tulipe comporte un prolongement semi-cylindrique 1' qui s'étend en direction de l'axe 4 et qui sert de butée à un doigt d'extrémité 2' du contact mobile 2 adapté pour s'insérer dans le contact fixe 1. De façon classique, le doigt d'extrémité 2' comprend des couteaux venant s'insérer en butée dans des logements complémentaires ménagés dans le prolongement 1'.

La tige 3 et donc le contact mobile 2 sont déplacés suivant un mouvement angulaire autour de l'axe 4 de rotation de la tige, et le contact mobile 2 est ensuite déplacé seul suivant un mouvement en translation selon l'axe de la tige 3 par un arbre de commande rotatif 5 qui est disposé parallèlement à l'axe 4.

Sur la figure 1A, en position d'ouverture du sectionneur, la tige 3 s'étend horizontalement et le contact mobile 2 (représenté en trait plein) est dans une position rétractée sur la tige 3. En position de fermeture complète du sectionneur, la tige 3 s'étend verticalement en alignement avec le contact fixe 1 et le contact mobile 2 (représenté en traits interrompus) est dans une position avancée sur la tige 3 et est plus particulièrement inséré dans le contact fixe 1.

Le déplacement en rotation et en translation du contact mobile 2 est obtenu par un levier 6 ayant une première extrémité solidaire en rotation de l'arbre de commande 5 et une seconde extrémité reliée à une première extrémité d'une bielle 7 par une articulation A. La seconde extrémité de la bielle 7 est reliée au contact mobile 2 par une articulation B. Dans le mode de réalisation préféré représenté sur la figure 1A, la bielle 7 est plus courte que le levier 6 et forme avec celui-ci un coude d'angle α d'articulation en A, cet angle étant par exemple proche de 30° en position d'ouverture complète du sectionneur. En outre, la longueur de la bielle est prévue supérieure à la distance entre l'axe 4 de la tige et l'arbre 5.

Quand l'arbre de commande 5 entraîne en rotation le levier 6 depuis une position d'ouverture du sectionneur, comme indiqué par la flèche ω, le coude d'angle α s'élargit progressivement jusqu'à ce que les articulations A et B occupent une position représentée par les points A' et B' où la tige 3 et le contact mobile 2 sont disposés verticalement en alignement avec le contact fixe 1. On peut noter que dans le mode de réalisation représenté, une rotation de 90° de la tige 3 est obtenue suite à une rotation ω du levier 6, c'est à dire aussi de l'arbre de commande 5, supérieure à 90°. Cette disposition a pour avantage de limiter le couple à fournir par l'arbre de commande.

Pendant le pivotement de la tige 3, le contact mobile 2 reste en position rétractée sur ladite tige jusqu'à ce que celle-ci atteigne une position verticale où une butée 1' l'empêche de poursuivre sa rotation. Cette position rétractée s'explique par le fait que pour toute position angulaire de ladite tige pendant sa rotation, la somme des forces exercées sur le contact mobile 2 a une composante dans la direction de l'axe de la tige 3 qui est dirigée vers l'axe 4.

En début de rotation, la poussée de la bielle 7 constitue l'essentiel de la composante desdites forces sur l'axe de la tige 3. Cette projection de ladite poussée sur ledit axe diminue au fur et à mesure que l'angle α augmente, pour devenir faible devant la projection du poids du contact mobile 2 sur le même axe à laquelle s'ajoute une partie du poids de la bielle 7 qui s'applique sur l'articulation B.

D'autre part, la rotation de 90° effectuée par le contact mobile 2 dure généralement plus d'une seconde, et la force centrifuge s'exerçant sur ledit contact mobile reste alors inférieure au poids dudit contact (ce qui revient à dire que l'accélération instantanée centrifuge dudit contact reste inférieure à la constante de gravitation).

Par conséquent, les forces globales appliquées sur ledit contact 2 ne lui permettent pas de se déplacer sur la tige 3 tant que celle-ci n'est pas bloquée en rotation. Contrairement au dispositif de l'art antérieur cité, un sectionneur selon l'invention n'a donc pas besoin d'un ressort au niveau de la tige pour empêcher le contact mobile de coulisser.

Dans le mode de réalisation représenté à la figure 1A, le blocage de la rotation de la tige est réalisé lorsque la tige 3 arrive en position verticale. La bielle 7 forme alors avec l'axe de la tige 3 un angle β de l'ordre de soixante-dix à quatre vingt degrés, de telle sorte que la poussée $\vec{\text{F}}$ exercée par la bielle 7 sur le contact 2 se projète sur ledit axe en une force dont la norme Fᵥ est supérieure au tiers de celle de $\vec{\text{F}}$ pour cette réalisation préférée.

Une butée 1' assurant le blocage est agencée pour s'appliquer soit sur la tige 3. soit sur le contact mobile 2, soit sur l'axe 4, ou de toute autre manière produisant le même résultat. Dans le mode de réalisation représenté, ladite butée 1' est réalisée par un prolongement semi-cylindrique du contact fixe 1. Quand la tige 3 arrive en position verticale, le doigt 2' du contact mobile 2 vient appuyer contre ladite butée, ce qui bloque la rotation de la tige 3 tout en assurant la connexion du contact fixe avec le contact mobile. Ce doigt 2' peut glisser en appui contre le prolongement semi-cylindrique qui forme la butée 1. Le couple exercé par l'arbre de commande 5 est prévu suffisamment élevé pour que la poussée $\vec{\text{F}}$ exercée par la bielle 7 sur le contact mobile 2 ait une composante verticale $\vec{\text{F}}$ᵥ nettement supérieure au poids dudit contact mobile, de façon à déplacer ce dernier jusqu'à son insertion dans le contact fixe 1.

La translation du contact 2 sur la tige 3 élargit encore le coude d'angle α. En fin d'insertion, le coude passe par une position de point mort où le levier 6 et la bielle 7 sont alignés, c'est à dire où α est égal à 180°. Au passage du point mort, le contact mobile est en insertion maximale dans le contact fixe, et sa vitesse en translation s'annule pour changer de sens. Il entame alors un mouvement de désinsertion rapidement bloqué par la mise en butée de l'articulation A qui bloque le mouvement rotatif du levier 6.

Après le passage du point mort, le coude s'ouvre encore d'environ 10° supplémentaires, l'angle α atteignant une valeur butoir α_{b.} Dans cette position stable où les articulations A et B occupent respectivement les positions A" et B", on voit sur la figure 1A qu'il est possible que la butée soit constituée par une zone de la paroi du contact mobile 2 en contact avec l'articulation A dans la position A".

Une fois le coude en butée, le contact mobile 2 est bloqué en insertion dans le contact fixe 1. En effet, d'éventuelles sollicitations accidentelles et relativement modérées sur le levier ou la bielle auront pour effet soit d'appuyer encore plus l'articulation contre sa butée, soit de ramener le coude vers sa position de point mort sans la franchir et ainsi pousser le contact mobile vers sa position d'insertion maximale dans le contact fixe. Ainsi, le poids du contact mobile, de même que les forces électromagnétiques qui tendent à séparer les contacts 1 et 2, n'ont pas d'effet sur la commande du sectionneur. L'arbre de commande 5 peut alors être désaccouplé de la commande du sectionneur sans affecter la stabilité du contact mobile 2.

Par la suite, l'ouverture commandée du sectionneur est réalisée en appliquant une force suffisante sur le coude, généralement à partir d'une rotation de l'arbre de commande, afin que ce coude puisse franchir sa position de point mort après laquelle le contact mobile se désengage aisément du contact fixe du fait notamment de son propre poids. La force à appliquer pour franchir le point mort est d'autant plus grande que la valeur butoir choisie pour l'angle α dépasse 180°.

La figure 1B permet de visualiser le positionnement relatif des principaux éléments mobiles pendant la rotation. Il apparaît que tant que l'angle β entre la bielle 7 et l'axe de la tige 3 est supérieur à 90°, la force $\vec{\text{F}}$ de poussée de ladite bielle est dirigée vers l'axe 4 et participe au maintien du contact mobile 2 en position rétractée sur ladite tige, comme illustré au cas a. Une fois β inférieur à 90°, la composante de $\vec{\text{F}}$ sur l'axe de la tige 3 est dirigée vers le haut et augmente progressivement, comme illustré au cas c.

Sur la figure 2, on voit partiellement le sectionneur à couteau en position d'ouverture, c'est-à-dire quand la tige 3 est disposée horizontalement et que le levier 6 avec la bielle 7 forment un coude d'angle α d'environ 30°. On a représenté sur cette figure un connecteur métallique souple 8 qui relie électriquement le contact mobile 3 à une prise de courant 9, le carter 10 du sectionneur sur lequel sont montés les axes 4 et 5 et un collier 11 qui est solidaire du contact 2 sur lequel vient en butée l'articulation A du coude après le passage de point mort.

Dans un perfectionnement non représenté, le collier 11 présente une section d'épaisseur variable, et est agencé pour pouvoir être tourné autour du contact 2 et bloqué dans une parmi plusieurs positions angulaires possibles, de façon à pouvoir choisir une épaisseur de collier déterminée pour la zone du collier formant butée. Ceci présente l'avantage de pouvoir régler dans une fourchette de quelques degrés l'angle de butée α_{b} , ce qui permet de régler le seuil de force à appliquer pour franchir le point mort préalablement à l'ouverture du sectionneur.

Sur la figure 3, on voit que le coude actionné par l'arbre de commande 5 est constitué de deux leviers parallèles 6,6' et de deux bielles parallèles 7,7' montées en berceau sur lesquelles ces leviers sont respectivement articulés.

Le sectionneur selon l'invention peut être multipolaire afin de constituer un seul appareillage pour un circuit polyphasé. Il comprend alors plusieurs contacts mobiles 2 parallèles formés de tubes ayant chacun une longueur de quelques mètres, qui viennent s'insérer respectivement dans des contacts fixes formés chacun par une couronne de doigts de contacts.

## Revendications

1. Un sectionneur haute tension comprenant un contact fixe (1), un contact mobile (2) pouvant coulisser le long d'une tige (3) mobile en rotation autour d'un axe (4), un mécanisme de manoeuvre comportant un arbre de commande (5) rotatif destiné à déplacer en rotation ladite tige d'une première position angulaire vers une seconde position angulaire où cette tige est placée en alignement avec le contact fixe, un levier (6) solidaire en rotation dudit arbre de commande et coopérant avec une bielle (7) qui est reliée au contact mobile et qui peut faire coulisser ledit contact pour l'insérer dans le contact fixe, ledit levier formant avec ladite bielle un coude qui se déplie complètement pendant l'insertion du contact mobile pour passer une position de point mort au delà de laquelle ledit coude est bloqué en butée dans une position stable, **caractérisé en ce que** ledit arbre de commande (5) possède un axe longitudinal sensiblement distinct de l'axe (4) de rotation de ladite tige (3), et **en ce que** l'angle (α) défini par ledit levier (6) et ladite bielle (7) augmente continûment pendant la rotation de la tige pour la fermeture du sectionneur.

2. Le sectionneur selon la revendication 1, dans lequel une rotation de 90° de la tige (3) est obtenue par une rotation de l'arbre de commande (5) d'un angle supérieur à 90°.

3. Le sectionneur selon l'une des revendications 1 et 2, dans lequel une butée (11) est montée sur le contact mobile (2) pour bloquer ledit coude dans ladite position stable.

4. Le sectionneur selon l'une des revendications 1 à 3, dans lequel un collier entourant le contact mobile (2) fait office de butée (11), présente une section d'épaisseur variable et est agencé pour pouvoir être tourné autour dudit contact mobile et bloqué dans une parmi plusieurs positions angulaires possibles.

5. Le sectionneur selon l'une des revendications 1 à 4, dans lequel l'angle (α) que forme ledit coude est proche de 30° en position d'ouverture complète du sectionneur.

6. Le sectionneur selon l'une des revendications 1 à 5, dans lequel la longueur de la bielle (7) est inférieure à celle du levier (6) et est supérieure à la distance entre l'axe (4) de la tige et l'arbre de commande (5).

7. Le sectionneur selon l'une des revendications 1 à 6, dans lequel le mécanisme de manoeuvre peut être désaccouplé de son arbre de commande (5) après la fermeture du sectionneur.
